# EUROPÄISCHE PATENTSCHRIFT

(11) **EP 0 812 386 B1**
(45) Veröffentlichungstag und Bekanntmachung des Hinweises auf die Patenterteilung: **05.01.2000**
(21) Anmeldenummer: 96933317.8
(22) Anmeldetag: 23.08.1996
(51) Int. Cl.: F02M 25/07, F16K 31/04

(54) **VORRICHTUNG ZUR ABGASRÜCKFÜHRUNG MIT EINEM IM ANSAUGKANAL BETÄTIGBAREN SCHLIESSELEMENT**
DEVICE FOR EXHAUST GAS RECIRCULATION WITH A CLOSURE MEMBER WHICH CAN BE ACTUATED IN THE INTAKE DUCT
DISPOSITIF DE RECYCLAGE DE GAZ D'ECHAPPEMENT COMPORTANT UN ELEMENT DE FERMETURE ACTIONNABLE DANS LE CANAL D'ASPIRATION

(30) Priorität: 29.12.1995 DE 19549107
(43) Veröffentlichungstag der Anmeldung: 17.12.1997
(73) Patentinhaber: ROBERT BOSCH GMBH, 70442 Stuttgart (DE)
(72) Erfinder: MOEDINGER, Hermann, D-71384 Weinstadt (DE); LINKE, Thomas, D-71336 Waiblingen (DE)
(86) Internationale Anmeldenummer: DE9601563
(87) Internationale Veröffentlichungsnummer: WO9724522

(56) Entgegenhaltungen:
- EP-A- 0 349 729
- DE-A- 4 227 739
- FR-A- 2 238 055
- GB-A- 1 388 032
- US-A- 4 646 705

## Beschreibung

### Stand der Technik:

Die Erfindung geht von einer Vorrichtung zur Abgasrückführung mit einem im Ansaugkanal betätigbaren Schließelement nach dem Oberbegriff des Anspruchs 1 aus.

Eine derartige Vorrichtung ist durch die DE-A1-42 27 739 bekannt. Dort wird der Abgaszuführkanal seitlich in den Ansaugkanal hineingeführt und dort z.B. über ein Tellerventil geöffnet oder verschlossen. Der Verschlußteller des Ventils wird dazu im Ansaugkanal auf die jeweilige Öffnung des entsprechenden Abgaszuführkanals aufgelegt oder von diesem abgehoben. Bei dieser Vorrichtung erfolgt der Antrieb zum Verstellen des Verschlußtellers über eine Unterdruckdose. Eine hierzu vergleichbare Vorrichtung ist aus der US-PA 3,901,203 bekannt. Allerdings bewegt dort die Unterdruckdose eine Schwenkklappe. Außerdem sitzt das ganze Abgasrückführventil in einer außerhalb des Ansaugkanals liegenden Abgasleitung. Desweiteren ist in der GB-PS 1 388 032 ebenfalls ein außerhalb des Ansaugkanals gelegenes Abgasrückführventil beschrieben.

Neuere Abgasrückführventile werden geregelt betrieben. Dazu wird beispielsweise der bekannte Verschlußteller im Ansaugkanal mit Hilfe eines pneumatischen Antriebs axial auf die Öffnung des Abgaszuführkanals zu- oder wegbewegt. Durch die antriebsbedingte Elastizität, den auf den Ventilteller wirkenden Abgasdruck und die Strömungsbedingungen im Ansaugkanal ergeben sich bei einer stufenlosen Verstellung speziell im Teillastbetrieb bei kleinen Ventilspalten unerwünschte Ungenauigkeiten.

Es sind auch aufwendige Konstruktionen bekannt, bei denen der Ventilteller bzw. das Schließglied mit Hilfe eines Getriebemotors bewegt wird.

### Vorteile der Erfindung:

Bei dem Gegenstand der Erfindung handelt es sich um eine Vorrichtung zur Abgasrückführung bei der u.a. zum einen der Abgaszuführkanal, sowie der Verstellantrieb so im Ansaugkanal angeordnet ist und zum anderen die Ventilteile derart ausgebildet sind, daß nur minimale vom Abgas- und Frischgasstrom verursachte Kräfte auf das Schließelement und dessen Antrieb wirken. Dazu ragt in den Ansaugkanal annähernd senkrecht zur Frischgasströmung ein im wesentlichen zylindrisches Abgaszuführrohr als Teil eines Abgaszuführstutzens hinein, das in seiner zylindrischen Wandung eine Auslaßöffnung aufweist. Über der Auslaßöffnung ist als Schließelement eine Drehschieberglocke angeordnet, die das in den Ansaugkanal hereinragende Abgaszuführrohr zumindest bereichsweise umfaßt. Die Drehschieberglocke ist mit einem als Verstellantrieb dienenden Elektroschwenkmotor gekuppelt.

Der Elektroschwenkmotor ist beispielsweise ein sog. elektromagnetischer Drehsteller. Die Spulenwicklung dieses Schwenkmotors wird mit einem pulsierenden Gleichstrom beaufschlagt. Das hierbei entstehende Drehmoment des Rotors wirkt gegen eine Rückstellfeder. Bezüglich der Drehstellerbauart kann u.a. die Spulenwicklung zusammen mit einem Eisenjoch den Stator und ein Permanentmagnet zusammen mit der Schwenkwelle den Rotor bilden. Die Schwenkbewegung des Schließelements kann auch mit Hilfe eines Schrittmotors realisiert werden.

Zur Erzeugung einer guten Vermischung von Frisch- und Abgas ist die Auslaßöffnung des in den Ansaugkanal hereinragenden Abgaszuführrohres bezüglich der Strömungsrichtung des Frischgas stromes annähernd quer und hinter dem Abgaszuführrohr angeordnet. Durch diese Anordnung können sich kaum Abgasrückstände im Ventil- oder Drosselklappenbereich ablagern. Bei gekrümmten Ansaugkanälen oder in Kanälen mit anderen Strömungshindernissen kann das Abgas zum Erzielen einer optimalen Durchmischung auch schräg zum Frischgasstrom eingeleitet werden. Dazu kann das Abgaszuführrohr als ein separat in den Abgaszuführstutzen einsteckbares Bauteil schwenkbar montiert sein.

In der Regel fluchtet das Schließelement bzw. die Drehschieberglocke gegenüber dem Abgaszuführstutzen und dem Abgaszuführrohr. Die Mittellinien des Abgaszuführstutzens und der Drehschieberglocke können auch geringfügig parallel versetzt angeordnet sein. Ein Versatz, der einen kleinen Spalt im Bereich der Auslaßöffnung und einen großen Spalt auf der gegenüberliegenden Seite des Abgaszuführrohres erzeugt, bewirkt eine gute Ventildichtigkeit ohne die Gefahr, daß die Drehschieberglocke durch Verschmutzungen im Spalt klemmt.

Die Vorrichtung zur Abgasrückführung hat ein Schließelement, zu dessen Betätigung aufgrund seiner Gestaltung nur eine geringe Kraft benötigt wird. Ferner besteht durch die Glockenform des Schließelements zum einen eine hohe Sicherheit gegen eine Schwingungsanregung aus dem Abgassystem und zum anderen ist sie durch eine in sich ausgewogene Massenverteilung schüttelsicher gegenüber ihrer Schwenkachse. Des weiteren ermöglicht der Direktantrieb ein hochdynamisches und präzises Verstellverhalten.

### Zeichnung und Beschreibung des Ausführungsbeispiels:

Weitere Einzelheiten der Erfindung ergeben sich aus der nachfolgenden Beschreibung einer schematisch in Figur 1 dargestellten Ausführungsform.

Figur 1 zeigt ein Abgasrückführventil, das in einem Ansaugkanal (10) einer Brennkraftmaschine angeordnet ist. In den Ansaugkanal (10) wird in Richtung der Frischgasströmung hinter einer Drosselklappe (1) das Abgas eingeleitet. Dazu ist an der Außenwand des Ansaugkanals (10) ein Abgaszuführstutzen (11) angeordnet, an dem eine hier nicht dargestellte Abgaszuführleitung angeflanscht ist. Im Abgaszuführstutzen (11) ist beispielsweise ein separates Abgaszuführrohr (12) eingesetzt. Das Abgaszuführrohr (12), das auch ein an den Abgaszuführstutzen (11) angeformter rohrförmiger Abschnitt sein kann, hat eine zylindrische Außenkontur und ist mit einem Boden (13) verschlossen. In dem in den Ansaugkanal (10) hineinragenden Teil hat das Abgaszuführrohr (12) eine runde Auslaßöffnung (15). Die gedachte Mittellinie der Auslaßöffnung (15) verläuft beispielsweise parallel zur Mittellinie des Ansaugkanals (10). Über dem frei in den Ansaugkanal (10) hineinragenden Teil des Abgaszuführrohres (12) ist eine schwenkbare Drehschieberglocke (20) positioniert. Die Schwenkachse der Drehschieberglocke (20) entspricht der Mittellinie des Abgaszuführrohres (12).

Die Drehschieberglocke (20) ist in Figur 1 ein dünnwandiger Hauptzylinder mit Boden. An der Außenseite des Bodens ist ein im Durchmesser kleinerer Lagerzylinder konzentrisch zum Hauptzylinder angeordnet. Der Hauptzylinder hat eine als Drehschieberöffnung dienende Bohrung (21), die bei geöffnetem Abgasrückführventil mit der Auslaßöffnung (15) beispielsweise deckungsgleich ist. Da in Figur 1 das Abgasrückführventil im geschlossenen Zustand dargestellt ist, liegt die Drehschieberöffnung (21) auf der Rückseite des Abgaszuführrohrs (12) und ist somit nur gestrichelt gezeichnet.

Die Auslaßöffnung (15) des Abgaszuführrohrs (12) und die Drehschieberöffnung (21) können unterschiedlich große Flächen und verschiedene Konturen aufweisen. Die Querschnitte der Öffnungen (15) und (21) lassen sich ggf. so aufeinander abstimmen, daß jedem Schwenkwinkel der Drehschieberglocke (20) ein bestimmter Öffnungsquerschnitt entspricht, so daß z.B. mit wachsendem Schwenkwinkel der Öffnungsquerschnitt zunimmt.

Des weiteren kann die Drehschieberglocke (20) auch mehrere Öffnungen im Bereich des Hauptzylinders aufweisen. Auf diese Weise lassen sich z.B. verschiedene Öffnungsquerschnitte pro Schwenkwinkel realisieren.

Der Boden der Drehschieberglocke (20) kann mehrere Ausnehmungen oder Bohrungen haben, um Abgas, das im Spaltraum zwischen dem Abgaszuführrohr (12) und der Drehschieberglocke (20) ansteht, entweichen zu lassen. Durch ein Anbringen solcher Ausnehmungen kann sich keine auf die Drehschieberglocke (20) wirkende Axialkraft ausbilden. Außerdem dringt das am Rand des Bodens entweichende Abgas nicht in den Verstellantrieb (30) ein.

Zum Lagern und Verstellen der Drehschieberglocke (20) wird ein Elektroschwenkmotor (30) verwendet. Er ist in einem Antriebsgehäuse (31) untergebracht, das in Form eines Rohres aus dem Ansaugkanal (10) hervorsteht. Das Antriebsgehäuse (31) ist so ausgerichtet, daß seine Mittellinie mit der Mittellinie der Bohrung zur Aufnahme des Abgaszuführstutzens (11) übereinstimmt und sich zugleich mit der Mittellinie des Ansaugkanals (10) senkrecht schneidet. Ferner ist die nach außen weisende Stirnfläche des Antriebsgehäuses (31) normal zur Gehäusemittellinie ausgerichtet.

Auf der planen Stirnfläche des rohrförmigen Antriebsgehäuses (31) ist ein Drehschieberflansch (32) montiert, an dem sich eine Drehschieberachse (35) anschließt. Das freie Ende der Drehschieberachse (35) greift in eine im Boden (13) des Abgaszuführrohres (12) vorhandene Lagerbohrung (16) ein. Beim Einbau des Elektroschwenkmotors (30) in den Ansaugkanal (10) wird die Drehschieberachse (35) über den Drehschieberflansch (32) so am Antriebsgehäuse (31) positioniert und angeschraubt, daß sie ohne Verspannen oder Verkanten in die Lagerbohrung (16) des Abgaszuführrohres (12) eingreift.

Die Drehschieberglocke (20) sitzt mit Hilfe des Lagerzylinders auf einer Hohlwelle (36), die auf der Drehschieberachse (35) zweifach wälzgelagert ist. Das in der Nähe des Drehschieberflansches (32) angeordnete Wälzlager (37) ist ein Festlager. Gegebenenfalls kann das Antriebsgehäuse (31) mit geringfügigem Überdruck beaufschlagt werden, um die Wälzlager vor ggf. eindringenden Abgaspartikeln zu schützen. Zusätzlich kann vor dem freien Ende der Hohlwelle (36) zwischen der Drehschieberglocke (20) und der Drehschieberachse (35) oder dem Boden (13) beispielsweise eine Spaltdichtung vorgesehen werden.

Anstelle der beiden Wälzlager können auch Gleitlager oder Kreuzfedergelenke verwendet werden. Letztere sind wärme- und schmutzunempfindlicher.

Auf dem hinteren Teil der Hohlwelle (36) sitzt eine Spule (41). U.a. bilden diese beiden Bauteile den Rotor des Elektroschwenkmotors (30). Um die Spule (41) herum ist ein magnetischer Stator (42) angeordnet. Er ist in einer im Drehschieberflansch (32) vorhandenen Ringnut (33) befestigt.

Der Elektroschwenkmotor (30) hat einen, durch nicht dargestellte Anschläge, begrenzten Schwenkbereich von ca. 90°. Das Schließen des Abgasrückführventils bewirkt eine Spiralfeder (44), die zwischen dem Drehschieberflansch (32) und der hinteren Stirnseite der Hohlwelle (36) liegt. Die Spiralfeder (44) ist dazu an der Hohlwelle (36) und am Drehschieberflansch (32) befestigt.

Um den Elektroschwenkmotor (30) vor Verunreinigungen zu schützen, ist zwischen dem Antriebsgehäuse (31) und dem Stator (42) ein dünnwandiger, topfförmiger Deckel (49) angeordnet. Der Deckel (49) ist an der äußeren Kante der im Drehschieberflansch (32) angebrachten Ringnut (33) festgeklemmt. Im inneren Wandungsbereich des Ansaugkanals (10) ist zum Abdichten an der Übergangstelle zwischen dem Deckel (49) und dem Antriebsgehäuse (31) ein O-Ring eingeklemmt. Zwischen der Hohlwelle (36) und dem Deckel (49) liegt eine Spaltdichtung.

Alternativ zu der bisher beschriebenen Konstruktion besteht auch die Möglichkeit den Elektroschwenkmotor (30) mit einem eigenen Gehäuse auszustatten, so daß er zusammen mit der Drehschieberachse (35) und der Drehschieberglocke (20) eine Montagebaugruppe bildet. Die Montagebaugruppe kann dann direkt an dem Ansaugkanal (10) angeflanscht werden, ohne daß dieser ein wie in Figur 1 gezeigtes, angeformtes Antriebsgehäuse (31) benötigt. Zum Durchstecken der Drehschieberglocke (20) hat dazu der Ansaugkanal (10) einen entsprechenden Durchbruch.

Bei einem Betrieb der Brennkraftmaschine wird abhängig vom Betriebszustand über das Abgaszuführventil dem Frischgas eine Teilmenge des Abgases beigemengt. Dazu wird bei dem in Figur 1 gezeigten Ausführungbeispiel die Drehschieberglocke (20) gegen die Schließkraft der Spiralfeder (44) durch ein gesteuertes Bestromen der Spule (41) offen gehalten. Eine Öffnungsbewegung erfolgt durch ein Drehung der Drehschieberglocke (20) entgegen dem Uhrzeigersinn.

## Patentansprüche

1. Vorrichtung zur Abgasrückführung mit einem an einen Ansaugkanal angeschlossenen Abgaszuführkanal, wobei der Abgaszuführkanal im Ansaugkanal über ein von einem Verstellantrieb betätigten Schließelement öffen- und verschließbar ist, wobei
- in den Ansaugkanal (10) annähernd senkrecht zur Frischgasströmung ein im wesentlichen zylindrisches Abgaszuführrohr (12) als Teil eines Abgaszuführstutzen (11) hineinragt, dadurch gekennzeichnet,
- daß das Abgaszuführrohr (12) in seiner zylindrischen Wandung eine Auslaßöffnung (15) aufweist,
- daß das Schließelement eine Drehschieberglocke (20) ist, die das in den Ansaugkanal (10) hereinragende Abgaszuführrohr (12) zumindest bereichsweise umfaßt und
- daß die Drehschieberglocke (20) mit einem als Verstellantrieb dienenden Elektroschwenkmotor (30) gekuppelt ist.

2. Vorrichtung gemäß Anspruch 1, dadurch gekennzeichnet, daß die Auslaßöffnung (15) bezüglich der Strömungsrichtung des Frischgasstromes annähernd quer und hinter dem Abgaszuführrohr (12) angeordnet ist.

3. Vorrichtung gemäß Anspruch 1, dadurch gekennzeichnet, daß die gedachten Mittellinien des Abgaszuführstutzens (11) und der Drehschieberglocke (20) identisch sind.

## Revendications

1. Dispositif de recyclage de gaz d'échappement comprenant un canal d'arrivée de gaz d'échappement raccordé à un canal d'admission, le canal d'arrivée de gaz d'échappement pouvant s'ouvrir et se fermer dans le canal d'admission au moyen d'un élément d'obturation actionné par un mécanisme de réglage, un tuyau d'arrivée (12) de gaz d'échappement sensiblement cylindrique pénétrant à peu près perpendiculairement au courant de gaz frais dans le canal d'admission (10) en faisant partie d'un ajutage d'arrivée de gaz d'échappement (11),
caractérisé en ce que
• le tuyau d'arrivée (12) des gaz d'échappement présente dans sa paroi cylindrique un orifice de décharge (15),
• l'élément d'obturation est une cloche à tiroir tournant (20) qui entoure au moins localement le tuyau d'arrivée (12) pénétrant dans le canal d'admission (10), et
• la cloche à tiroir tournant (20) est couplée à un moteur électrique oscillant (30) qui sert de mécanisme de réglage.

2. Dispositif selon la revendication 1,
caractérisé en ce que
l'orifice de décharge (15) est disposé, par rapport au sens d'écoulement du courant de gaz frais, à peu près perpendiculairement au tuyau d'arrivée (12) des gaz d'échappement et en arrière de celui-ci.

3. Dispositif selon la revendication 1,
caractérisé en ce que
les lignes médianes imaginaires de l'ajutage d'arrivée de gaz d'échappement (11) et de la cloche à tiroir tournant (20), sont identiques.

## Claims

1. Device for the feedback of exhaust gas, having an exhaust-gas feed duct connected to an intake duct, in which case the exhaust-gas feed duct can be opened and closed in the intake duct via a closing element actuated by an adjusting drive, in which an essentially cylindrical exhaust-gas feed pipe (12), as part of an exhaust-gas feed connection (11), projects into the intake duct (10) approximately perpendicularly to the fresh-gas flow, characterized in that
- the exhaust-gas feed pipe (12) has an outlet opening (15) in its cylindrical wall,
- the closing element is a rotary-valve bell (20), which encloses at least a region of the exhaust-gas feed pipe (12) projecting into the intake duct (10), and
- the rotary-valve bell (20) is coupled to an electric swivel motor (30) serving as adjusting drive.

2. Device according to Claim 1, characterized in that the outlet opening (15), with regard to the flow direction of the fresh-gas flow, is arranged approximately transversely to and to the rear of the exhaust-gas feed pipe (12).

3. Device according to Claim 1, characterized in that the imaginary centre lines of the exhaust-gas feed connection (11) and the rotary-valve bell (20) are identical.
